# EUROPÄISCHE PATENTSCHRIFT

(11) **EP 1 862 274 B1**
(45) Veröffentlichungstag und Bekanntmachung des Hinweises auf die Patenterteilung: **24.02.2010**
(21) Anmeldenummer: 06405246.7
(22) Anmeldetag: 01.06.2006
(51) Int. Cl.: B26D 7/06, F16H 53/04

(54) **Einrichtung zum Bearbeiten von Druckprodukten**
Apparatus for working on printed material
Dispositif de traitement de produits imprimés

(43) Veröffentlichungstag der Anmeldung: 05.12.2007
(73) Patentinhaber: Müller Martini Holding AG, 6052 Hergiswil (CH)
(72) Erfinder: Gubler, Daniel, 4805 Brittnau (CH); Egli, Rudolf, 4617 Gunzgen (CH)

(56) Entgegenhaltungen:
- EP-A- 1 563 968
- EP-A1- 0 753 386
- WO-A-95/02488
- US-A- 4 607 831
- US-E- R E28 840

## Beschreibung

Die Erfindung betrifft eine Einrichtung zum Beschneiden von Druckprodukten, mit zwei gegeneinander verschwenkbare Klappen aufweisenden Fächern eines Fächerrades und einer Schneidvorrichtung, mit einer Vorrichtung zum Positionieren der Druckprodukte in den Fächern.

Eine solche Einrichtung ist im Stand der Technik durch die EP-A-1 563 968 des Anmelders bekannt geworden. Diese dient für das Beschneiden von Druckprodukten. Die Druckprodukte werden mit einer Fördervorrichtung an einen Förderrotor übergeben, der die Druckprodukte einem Schneidwerk zuführt. Die Vorrichtung zum Positionieren der Druckprodukte ist in einem Schneidrotor integriert. Diese hier als Positionsvorrichtung genannte Vorrichtung besitzt eine feste Kurve, die den Boden von Fächern bildet, in welche die Druckprodukte eingelegt werden. Die Druckprodukte werden bei der Übergabe auf das angetriebene Band der Positioniervorrichtung abgestellt. Das Band liegt auf mehreren hintereinander angeordneten Rollen auf und bildet eine Führungskurve, mit welcher die Druckprodukte so positioniert werden, dass sie jeweils von einer Klammer in einer vorgesehenen Position gefasst werden können. Zur Anpassung an unterschiedliche Formate der Druckprodukte sind die auf einem gebogenen Abschnitt hintereinander angeordneten Rollen an einem in Förderrichtung der Druckprodukte vorderen Ende der Positioniervorrichtung um eine zur Drehachse des Förderrotors parallele Achse schwenkbar. Das Verschwenken erfolgt von Hand.

Die EP-A-0 753 386 offenbart eine Einrichtung zum Beschneiden von Druckprodukten, die ebenfalls einen Förderrotor mit Fächern aufweist. Zum Positionieren der Druckprodukte für den Frontschnitt werden die Fächer mit dem jeweils darin abgelegten Druckprodukt radial positioniert, was vergleichsweise aufwendig ist.

Die vorveröffentlichte WO 95/02488 A befasst sich mit einer Einrichtung zum Beschneiden gebundener Produkte, beispielsweise Broschuren, die in eine Sohneideinrichtung eingesetzt und mit dem gebundenen Rücken voraus durch Transportmittel zwischen einer ersten Position für den Frontbeschnitt und einer zweiten Position für den Kopf- und Fussbeschnitt transportiert werden können. Hierzu bestehen Transportmittel aus wenigstens einem Paar Transportbänder, zwischen denen die Produkte transportiert werden, wobei das Haupttransportband um eine Hauptumlenkrolle geführt ist, die in der Nähe des Schneidmechanismus angeordnet ist und einen Einzugsbereich mit Transportband bildet, das um eineAntriebsrolle geführt ist. Die Einrichtung weist weiterhin synchron angetriebene Hilfsbänder auf, die um Antriebsräder umlaufen, welche den gleichen Durchmesser wie die Hauptumlenkrolle aufweisen, so dass die Hilfsbänder mit der gleichen Geschwindigkeit wie die Transportbänder angetrieben sind. Die Hilfsbänder treiben eine Ablenkrolle an, die an einem schwenkbaren Gestell gelagert ist, sodass der Einzugsspalt an die unterschiedlich dicken Produkte anpassbar ist.

Die US RE 28 840 E vermittelt eine Schneidvorrichtung mit einer Zuführvorrichtung zum Transport von Buchblocks aus einem Stapelmagazin in eine Schneidvorrichtung, in der die Buchblocks an ihrer Rückseite durch ein gegen eine Schneidleiste wirkendes Schneidmesser beschnitten werden. Für den Transport der Buchblooks ist zwischen Zuführvorrichtung und Schneidvorrichtung eine Ueberführungsklappe vorgesehen, die beim Transport der Buchblocks durch die Zuführvorrichtung zur Bildung einer lückenlosen Führungsfläche angehoben und beim Schneiden zum Abtransport der abgeschnittenen Späne abgesenkt werden kann.

Die US 4 607 831 A offenbart eine Zuführeinriehtung für hintereinander in einer Sohuppenformation einer Schneidvorrichtung zugeführten Druckprodukten. Hierzu ist ein unteres Fördersystem aus umlaufenden Förderbändern vorgesehen, auf denen die Druckprodukte eine erste und eine zweite Ausrichtstation durchlaufen. Unmittelbar nach der zweiten Ausrichtstation, währenddem die Druckprodukte von dem Fördersystem getragen werden, werden die Druckprodukte von einem oberen Förderbandsystem erfasst und gegen die unteren Bänder gepresst, die von Rollen mit grossem Durchmesser angetrieben sind. Dabei werden die seitlichen Kanten der Druckprodukte durch angetriebene Schneidrotoren beschnitten.

Erfindungsgemäss wird eine Einrichtung mit den Merkmalen des Anspruchs 1 vorgeschlagen. Die Führungskurve ist bei der erfindungsgemässen Einrichtung nicht fest, sondern ist veränderbar. Der Verlauf bzw. die Form der Führungskurve kann verändert werden. Dadurch ist eine einfachere und flexiblere Format- und Schnittanpassung möglich.

Wenigstens ein Antriebselement ist vorgesehen, das zum Verändern der Führungskurve an dieser angreift. Dies hat den wesentlichen Vorteil, dass die Form der Führungskurve selbsttätig und mit einer geeigneten Steuervorrichtung geändert werden kann.

Nach einer Weiterbildung der Erfindung ist vorgesehen, dass das Antriebselement einen Linearantrieb aufweist. Vorzugsweise sind die Antriebselemente durch eine Steuervorrichtung mit einer Positioniervorrichtung verbunden, sodass ein genauer Kurvenverlauf eingestellt werden kann.

Nach einer Weiterbildung der Erfindung ist vorgesehen, dass das Antriebselement zwischen zwei Führungsplatten angeordnet und an diesen befestigt sind. Dies ermöglicht eine besonders stabile und dennoch eine einfache und kostengünstige Konstruktion, Vorzugsweise sind die Antriebselemente im Wesentlichen fächerartig angeordnet.

Nach einer Weiterbildung der Erfindung ist vorgesehen, dass sich ein Führungselement zwischen zwei im Abstand zueinander angeordneten Umlenkrollen erstreckt. Vorzugsweise sind die Umlenkrollen ebenfalls mit einem Antriebselement verstellbar. Dies ermöglicht eine besonders hohe Flexibilität bezüglich der Einstellbarkeit und Veränderbarkeit der Führungskurve. Das Führungselement ist vorzugsweise flexibel und bandförmig und kann beispielsweise sehr kostengünstig als Stahlband, beispielsweise aus Federstahl realisiert werden. Dies ermöglicht eine sehr genaue Ausbildung von auch komplizierten Führungskurven, wobei diese ein- oder auch mehrdimensional anpassbar ist. Es ist somit eine Ausführung denkbar, bei welcher das Band um seine Längsrichtung gedreht wird. Es können somit dreidimensionale Kurvenflächen gebildet werden.

Nach einer Weiterbildung der Erfindung erstreckt sich die Führungskurve zwischen zwei Umlenkrollen. Über die Umlenkrollen und die Führungskurve ist ein endlos angetriebenes Band oder eine Kette gelegt. Dadurch können die Druckprodukte besonders sicher und schonend entlang der Führungskurve bewegt werde.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine Ansicht der erfindungsgemässen Einrichtung,
- Fig. 2: eine räumliche Ansicht der Vorrichtung zum Positionieren der Druckprodukte und
- Fig. 3: schematisch eine Teilansicht der Einrichtung gemäss Figur 1.

Die in den Figuren 1 und 3 gezeigte Einrichtung 10 dient insbesondere zum Beschneiden von Druckprodukten 36 wie beispielsweise Zeitungen, Bücher, Zeitschriften, Broschüren oder Teile davon.

Die Einrichtung 10 bildet einen Schneidrotor und besitzt ein Fächerrad 55, das auf einer Achse 40 drehbar gelagert ist und am Umfang eine Mehrzahl von Fächern 54 besitzt, die jeweils zwei gegeneinander verschwenkbare Klappen 56 aufweisen. In der Figur 1 sind lediglich einige obere Fächer 54 gezeigt. Die Druckprodukte 36 werden dem Fächerrad 55 mit einer Transportvorrichtung 50 zugeführt, die zum Fassen der Druckprodukte 36 eine Mehrzahl von Klammern 51 aufweist, die an Klammeröffnungskurven 52 gesteuert sind. Die Klammern 51 sind gemäss Figur 3 mit Laufwagen 60, die Rollen 61 besitzen, in einer Führungsschiene 59 geführt.

Durch eine geeignete Steuerung der Klammern 51 werden die Druckprodukte 36 jeweils einzeln von oben in einen geöffneten Fächer 54 abgelegt und an einer unteren Kante, die in diesem Fall als Falz 36a ausgebildet ist, auf eine insbesondere in Figur 2 gezeigte Vorrichtung 1 zum Positionieren der Druckprodukte 36 abgestellt. Mit dieser Vorrichtung 1 können die Druckprodukte 36 für eine Format- und Schnittanpassung radial positioniert werden. Diese Anpassung erfolgt vor dem Schliessen der Fächer 54. Die Fächer 54 müssen somit radial nicht bewegt und somit lediglich geöffnet und geschlossen werden.

Die Druckprodukte 36 werden bei geschlossenem Fächer 54 zunächst für den Kopf- und Fussschnitt einer ersten Schneidvorrichtung 57 und anschliessend nach einem Drehwinkel von etwa 90° für den Frontschnitt einer zweiten Schneidvorrichtung 58 zugeführt. Die zweite Schneidvorrichtung 58 ist beispielsweise gemäss der EP 1 563 968 A als Schneidtrommel ausgebildet. In der Figur 1 ist mit D der Schneiddurchmesser angegeben, mit dem die Druckprodukte 36 an der Frontkante 36b geschnitten werden.

Damit die Druckprodukte 36 in einem geöffneten Fächer 54 abgestellt werden können, sind gemäss Figur 3 zwei Vorrichtungen 1 im Abstand zueinander angeordnet. Zwischen diesen befinden sich an sich bekannte Betätigungsmittel 62, mit denen die Fächer 54 geschlossen und damit die Druckprodukte 36 für den Schnitt festgeklemmt werden können. Die Positionierung der Druckprodukte 36 ist genau auf die Schliessbewegung der Fächer 54 abgestimmt. Dies gilt ebenfalls für den Transport der Druckprodukte 36 durch die Transportvorrichtung.

Die Positionierung der Druckprodukte 36 erfolgt an Führungskurven K der beiden Vorrichtungen 1. Der Verlauf und damit die Form der Führungskurven K sind selbsttätig veränderbar, so dass die Druckprodukte 36 entsprechend dem Format genau entlang der Führungskurven K radial positioniert werden können.

Die Vorrichtungen 1 weisen gemäss Figur 1 jeweils ein endloses Band 2 auf, das als Flachriemen oder beispielsweise auch als Kette mit Plattenelementen ausgebildet sein kann. Dieses endlos umlaufende Band 2 bildet zwischen einer ersten Umlenkrolle 5 und einer zweiten Umlenkrolle 4 eine veränderbare Führungskurve K. Im Bereich dieser Führungskurve K ist das Band 2 auf einem länglichen, bandförmigen Führungsmittel 3 geführt. Dieses Führungsmittel 3 ist flexibel und beispielsweise ein Federstahlband, so dass die Führungskurve K an sich beliebig veränderbar ist, wie weiter unten näher erläutert wird.

Das Band 2 ist in Richtung des Pfeils 23 angetrieben und um ein Antriebsrad 7 gelegt, das von einem Elektromotor 12 angetrieben ist. Das Band 2 ist ferner um Rollen 20 und 41 gelegt, die an einem Arm 9 einer Spannvorrichtung 8 gelagert sind.

Solche Spannvorrichtungen 8 sind dem Fachmann an sich bekannt und brauchen hier nicht näher erläutert zu werden. Die Geschwindigkeit des Bandes 2 ist entsprechend dem Radius mittels steuerbarem Antriebsmotor 12 regulierbar, so dass das Band 2 der Führungskurve K im Wesentlichen gleich schnell läuft wie die umlaufenden Fächer 54.

Zum Verändern der Führungskurve K sind gemäss Figur 2 eine Mehrzahl von Antriebselemente 15 bis 19 vorgesehen, die gemäss Figur 3 sandwichartig zwischen zwei Platten 21, 22 angeordnet sind und die insgesamt eine Antriebsvorrichtung bilden. Die Antriebselemente 15 bis 19 sind jeweils an einem Ende über ein Gelenk 43 mit einem Führungsmittel 3 schwenkbar verbunden. Mit jeweils einer hier nicht gezeigten linear verfahrbaren Spindel sind die Antriebselemente 15, 16, 18 und 19 jeweils gelenkig an Positionen 26 mit den Platten 21 und 22 verbunden. Die Antriebselemente 15, 16, 18 und 19 bilden jeweils ein Antriebselement, das an sich als beliebiger steuerbarer Antrieb ausgebildet sein kann. Vorzugsweise sind die Antriebselemente 15, 16, 18 und 19 elektrische Antriebe. Grundsätzlich können diese aber auch pneumatische oder hydraulische Antriebe sein. Die Gelenke 43 können beispielsweise am Führungsmittel 3 angeschraubt oder sonst wie mit diesem verbunden sein.

Zum selbsttätigen Verstellen der beiden Umlenkrollen 4 und 5 sind Hebel 27 und 28 vorgesehen, die mit den beiden Antriebselemente 15 und 16 bzw. 18 und 19 gelenkig verbunden sind. Mit den Antriebselementen 15 und 19 sind die Hebel 27 und 28 jeweils mit einem Drehgelenk 29 bzw. 30 verbunden. Die Gelenke 31 und 32 ermöglichen jeweils eine lineare Verschiebung der Hebel 27 und 28 jeweils im Bereich eines Langlochs 33 bzw. 34.

Diese Anordnung hat den Vorteil, dass sich die Umlenkrollen 4 und 5 selbsttätig an eine Änderung der Führungsmittel 3 bzw. an eine Änderung der Führungskurve K anpassen.

Die beiden Platten 21 und 22 sind mit Distanzbolzen 24 und 25 in parallelem Abstand zueinander miteinander verbunden. Über einen Flansch 38 mit einer Öffnung 39 sind zudem diese beiden Platten 21 und 22 gemäss Figur 1 auf der Achse 40 drehfest fixiert. Um diese Achse 40 ist das Fächerrad 55 drehbar. Die beiden Platten 21 und 22 sind somit ortsfest fixiert. Dies gilt ebenfalls für eine Lagerplatte 11, an welcher der Motor 12 befestigt ist.

Die Antriebselemente 15 bis 19 sind jeweils über eine Signalleitung 48 mit einer Steuervorrichtung 47 so verbunden, dass sie jeweils unabhängig voneinander steuerbar sind.

Über die Steuervorrichtung 47 können die Antriebselemente 15 bis 19 einzeln angesteuert werden. Dadurch kann eine Führungskurve K gebildet werden, deren Verlauf an das Format der Druckprodukte 36 angepasst ist. Bei der Betätigung der Antriebselemente 15, 16, 18 und 19 ist jeweils um die entsprechende Position 26 eine Schwenkbewegung möglich. Das Antriebselement 17 ist hingegen so fixiert, dass eine solche Schwenkbewegung nicht möglich ist. Das Antriebselement 17 ist damit in jeder Position auf das Zentrum Z ausgerichtet. Dadurch wird erreicht, dass das Führungsmittel 3 in seiner Längsrichtung fixiert ist.

Die Steuerung der Antriebselemente 15 bis 19 ermöglicht es im Wesentlichen jeden beliebigen Verlauf der Führungskurve K einzustellen. Das Führungsmittel 3 kann an jedem der fünf Gelenke 43 unabhängig radial nach innen und aussen verstellt werden. Beispielsweise kann das Führungsmittel 3 mit dem Linearantrieb 15 radial nach aussen und mit dem Linearantrieb 19 radial nach innen bewegt werden. Durch entsprechende Ausbildung der Antriebselemente 15 bis 19 ist auch eine Ausführung denkbar, bei welcher das Führungsmittel 3 um seine Längserstreckung verwunden wird und die Führungskurve K somit einen räumlichen Verlauf annimmt.

Die Kurve K verläuft gemäss den Figuren 1 und 2 bogenförmig. Grundsätzlich sind aber weitgehend beliebige Führungskurven möglich, beispielsweise könnte der Kurvenverlauf auch S-förmig sein. Es wäre beispielsweise auch möglich, die Kurve K lediglich mit einem der Antriebselemente 15 bis 19 in einem Teilbereich zu verändern. Die Kurve K kann somit beispielsweise in einem Teilbereich auch konvex sein. Die Antriebselemente 15 bis 19 könnten zudem so ausgebildet und am Führungsmittel 3 angelenkt sein, dass die in Figur 2 gezeigte Oberseite 35 des Bandes 2 in der Längsrichtung des Führungsmittels 3 verschwenkt wird. Das Führungsmittel 3 kann somit um seine Längsrichtung auch verwindbar sein.

Wie bereits erwähnt, werden mit den beiden Antriebselemente 15 und 19 jeweils die erste Umlenkrolle 4 bzw. die zweite Umlenkrolle 5 bewegt. Grundsätzlich ist auch eine Ausführung denkbar, bei welcher die eine oder beide der Umlenkrollen 4 bzw. 5 fest ist bzw. sind.

Beim gezeigten Ausführungsbeispiel sind fünf Antriebselemente 15 bis 19 vorgesehen. Grundsätzlich können auch mehr oder weniger Antriebselemente vorgesehen sein. Grundsätzlich ist auch eine Ausführung mit lediglich einem Antriebselement denkbar.

Die Antriebselemente 15 bis 19 sind jeweils in an sich bekannter Weise mit einer hier nicht gezeigten Wegmessvorrichtung versehen, so dass die Steuervorrichtung 47 jeweils die Positionen feststellen und steuern kann. In einem geeigneten Programm können vorgesehene Führungskurven K gesteuert und vergleichsweise schnell angefahren werden.

Die Führungsvorrichtung 1 dient beispielsweise in einer Einrichtung gemäss der oben genannten EP-A-1 563 968 zum Positionieren von Druckbogen. Es ist aber auch eine Verwendung der Führungsvorrichtung 1 bei einer anderen Fördervorrichtung denkbar, bei welcher die Druckprodukte entlang einer Förderstrecke geführt werden. Über die Steuervorrichtung 47 kann die Form bzw. der Verlauf der Führungskurve K jederzeit auch ohne Betriebsunterbruch verändert werden. Ein Umstellen von Hand ist nicht erforderlich. Dadurch ist es beispielsweise möglich, ohne Betriebsunterbruch sehr schnell und genau nacheinander Druckprodukte 36 mit unterschiedlichen Formaten zu bearbeiten.

## Patentansprüche

1. Einrichtung zum Beschneiden von Druckprodukten (36), mit zwei gegeneinander verschwenkbare Klappen (56) aufweisenden Fächern (54) eines Fächerrades (55) und einer Schneidvorrichtung (57, 58), mit einer Vorrichtung (1) zum Positionieren der Druckprodukte (36) in den Fächern (54), **dadurch gekennzeichnet, dass** die Vorrichtung (1) eine veränderbare, durch ein bandförmiges Führungsmittel (3) gebildete, Führungskurve (K) aufweist, und dass wenigstens ein Antriebsmittel (15 bis 19) vorgesehen ist, das zum Verändern des Führungsmittels (3) an diesem angreift.

2. Einrichtung nach Anspruch 1, **dadurch gekennzeichnet, dass** das Antriebselement (15 bis 19) eine hubartige Bewegung ausübt.

3. Einrichtung nach Anspruch 1 oder 2, **dadurch gekennzeichnet, dass** das Antriebselement (15 bis 19) an einem Ende mit dem Führungsmittel (3) verbunden ist.

4. Einrichtung nach Anspruch 3, **dadurch gekennzeichnet, dass** das Antriebselement (15 bis 19) durch ein Gelenk (43) mit dem Führungsmittel (3) verbunden ist.

5. Einrichtung nach einem der Ansprüche 1 bis 4_{,} **dadurch gekennzeichnet, dass** mehrere Antriebselemente (15 bis 19) vorgesehen sind, die jeweils im Abstand hintereinander am Führungsmittel (3) angreifen.

6. Einrichtung nach einem der Ansprüche 1 bis 5, **dadurch gekennzeichnet, dass** sich die Führungskurve (K) zwischen zwei Umlenkrollen (4, 5) erstreckt, und dass über die Umlenkrollen (4, 5) und die Führungskurve (K) ein endlos umlaufendes Band (2) gelegt ist.

7. Einrichtung nach Anspruch 6, **dadurch gekennzeichnet, dass** die beiden Umlenkrollen (4, 5) unabhängig voneinander verstellbar sind.

8. Einrichtung nach einem der Ansprüche 1 bis 7, **dadurch gekennzeichnet, dass** das umlaufende Band (2) als Zugmittel, beispielsweise Riemen oder Kette ausgebildet ist.

9. Einrichtung nach einem der Ansprüche 6 bis 8, **dadurch gekennzeichnet, dass** zur Variabilität der Bandgeschwindigkeit ein steuerbarer Antriebsmotor (12) vorgesehen ist.

10. Einrichtung nach einem der Ansprüche 1 bis 9, **dadurch gekennzeichnet, dass** die Antriebselemente (15 bis 19) an einem Ende gelenkig an wenigstens einer mit einem Maschinengestell verbundenen Platte (21) angelenkt sind und dass sie jeweils am anderen Ende ebenfalls gelenkig am Führungsmittel (3) angreifen.

11. Einrichtung nach einem der Ansprüche 6 bis 10, **dadurch gekennzeichnet, dass** die Antriebselemente (15 bis 19) mit einer Steuervorrichtung (47) verbunden ist.

12. Einrichtung nach Anspruch 11, **dadurch gekennzeichnet, dass** die Steuervorrichtung (47) mit einer Positioniervorrichtung ausgebildet ist.

13. Einrichtung nach einem der Ansprüche 1 bis 12, **dadurch gekennzeichnet, dass** sie zum Beschneiden der Kopf- und Fuss- sowie der Öffnungskante der Druckprodukte (36) vorgesehen ist.

## Claims

1. Apparatus for cutting printed material (36) with compartments (54) of a compartmentalised wheel (55) wherein the compartments are respectively provided with two flaps (56), which can pivot toward each other, and a cutting device (57, 58) with a device (1) for positioning the printed material (36) in the compartments (54), **characterised in that** the device (1) has an adjustable guide curve (K) formed by a band shaped guiding means (3) and that at least one driving means (15 to 19) is provided, which engages with the guiding means (3) to adjust it.

2. Apparatus according to claim 1, **characterised in that** the driving element (15 to 19) carries out a lifting movement.

3. Apparatus according to claim 1 or 2, **characterised in that** at one end the driving element (15 to 19) is connected to the guiding means (3).

4. Apparatus according to claim 3, **characterised in that** the driving element (15 to 19) is connected to the guiding means (3) via a joint (43).

5. Apparatus according to one of claims 1 to 4, **characterised in that** a plurality of driving elements (15 to 19) are provided, which engage with the guiding means (3) at a distance one behind the other.

6. Apparatus according to one of claims 1 to 5, **characterised in that** the guide curve (K) extends between two deflection rollers (4, 5) and that an endlessly circulating band (2) is laid over the deflection rollers (4, 5) and the guide curve (K).

7. Apparatus according to claim 6, **characterised in that** both deflection rollers (4, 5) may be adjusted independently of each other.

8. Apparatus according to one of claim 1 to 7, **characterised in that** the circulating band (2) is made as a means of traction, such as a belt or chain for example.

9. Apparatus according to one of claims 6 to 8, **characterised in that** a controllable drive motor (12) is provided to vary the band speed.

10. Apparatus according to one of claims 1 to 9, **characterised in that** at one end the driving elements (15 to 19) are linked in an articulated way to at least one plate (21) connected to a machine frame and that at the other end they also engage in an articulated way with the guiding means (3).

11. Apparatus according to one of claims 6 to 10, **characterised in that** the driving elements (15 to 19) are connected to a control device (47).

12. Apparatus according to claim 11, **characterised in that** the control device (47) is made with a positioning device.

13. Apparatus according to one of claims 1 to 12, **characterised in that** it is provided for cutting the top and bottom and the open edge of the printed material (36).

## Revendications

1. Dispositif de sectionnement de produits imprimés (36), comprenant des alvéoles (54) d'une roue alvéolée (55) qui sont munis de deux volets (56) pouvant pivoter l'un par rapport à l'autre ; un dispositif de sectionnement (57, 58) ; et un dispositif (1) de positionnement desdits produits imprimés (36) dans lesdits alvéoles (54), **caractérisé par le fait que** ledit dispositif (1) présente un arceau variable de guidage (K) constitué d'un moyen de guidage (3) en forme de ruban ; et par la présence d'au moins un moyen d'entraînement (15 à 19) venant en prise avec ledit moyen de guidage (3) en vue de faire varier ce dernier.

2. Dispositif selon la revendication 1, **caractérisé par le fait que** l'élément d'entraînement (15 à 19) exécute un mouvement de type course.

3. Dispositif selon la revendication 1 ou 2, **caractérisé par le fait que** l'élément d'entraînement (15 à 19) est relié au moyen de guidage (3) par une extrémité.

4. Dispositif selon la revendication 3, **caractérisé par le fait que** l'élément d'entraînement (15 à 19) est relié au moyen de guidage (3) par l'intermédiaire d'une articulation (43).

5. Dispositif selon l'une des revendications 1 à 4, **caractérisé par** la présence de plusieurs éléments d'entraînement (15 à 19) venant respectivement en prise avec le moyen de guidage (3), en succession et à distance.

6. Dispositif selon l'une des revendications 1 à 5, **caractérisé par le fait que** l'arceau de guidage (K) s'étend entre deux galets de renvoi (4, 5) ; et **par le fait qu'**une bande (2), tournant sans fin, est placée sur lesdits galets de renvoi (4, 5) et sur ledit arceau de guidage (K).

7. Dispositif selon la revendication 6, **caractérisé par le fait que** les deux galets de renvoi (4, 5) sont réglables indépendamment l'un de l'autre.

8. Dispositif selon l'une des revendications 1 à 7, **caractérisé par le fait que** la bande (2) en révolution est réalisée sous la forme d'un moyen de traction, par exemple d'une courroie ou d'une chaîne.

9. Dispositif selon l'une des revendications 6 à 8, **caractérisé par le fait qu'**un moteur d'entraînement (12), pouvant être commandé, est prévu pour faire varier la vitesse de la bande.

10. Dispositif selon l'une des revendications 1 à 9, **caractérisé par le fait que** les éléments d'entraînement (15 à 19) sont rattachés par une extrémité, de manière articulée, à au moins une platine (21) reliée à un bâti de machine ; et **par le fait qu'**ils sont respectivement en prise avec le moyen de guidage (3) par l'autre extrémité, semblablement de manière articulée.

11. Dispositif selon l'une des revendications 6 à 10, **caractérisé par le fait que** les éléments entraînement (15 à 19) sont reliés à un dispositif de commande (47).

12. Dispositif selon la revendication 11, **caractérisé par le fait que** le dispositif de commande (47) est réalisé muni d'un dispositif de positionnement.

13. Dispositif selon l'une des revendications 1 à 12, **caractérisé par le fait qu'**il est prévu pour sectionner l'arête haute et l'arête basse, ainsi que le bord d'ouverture des produits imprimés (36).
